# FASCICULE DE BREVET EUROPEEN

(11) **EP 0 626 555 B1**
(45) Date de publication et mention de la délivrance du brevet: **13.03.1996**
(21) Numéro de dépôt: 94401117.0
(22) Date de dépôt: 19.05.1994
(51) Int. Cl.: F42B 8/14

(54) **Projectile d'exercice et procédé de fabrication**
Übungsgeschloss und Verfahren zur Herstellung
Practice projectile and method for fabrication

(30) Priorité: 25.05.1993 FR 9306183
(43) Date de publication de la demande: 30.11.1994
(73) Titulaire: MANURHIN DEFENSE, F-78009 Versailles Cédex (FR)
(72) Inventeur: Godefroy, Jean-Marie, F-03300 Creuzier le Vieux (FR); Maillard, Philippe, F-03700 Bellerive sur Allier (FR)
(74) Mandataire: Célanie, Christian

(56) Documents cités:
- CH-A- 445 341
- DE-A- 2 639 884
- DE-A- 3 819 251
- DE-C- 734 429
- FR-A- 2 509 457
- GB-A- 1 157 555
- US-A- 3 338 167

## Description

Le domaine technique de la présente invention est celui des munitions et projectiles d'exercice et plus particulièrement celui des projectiles qui se désintègrent à la sortie du tube d'une arme.

Parmi les munitions d'exercice on distingue généralement celles qui sont destinées à reproduire la balistique réelle d'un projectile de guerre, mais sur une distance réduite et celles qui sont destinées à reproduire uniquement l'environnement propre au tir (bruit, recul, fumées...).

Le premier type de munitions d'exercice peut être illustré par les brevets FR2509457, sur lequel reposent les préambules des revendications indépendantes 1 et 11, et DE734429, qui décrivent tous deux un projectile comprenant un corps formé par l'assemblage de plusieurs segments. Ce projectile est destiné à reproduire la balistique réelle d'un projectile de guerre sur une certaine distance. Il comporte ainsi des moyens qui permettent d'assurer la solidarisation des différents segments sur une partie de la trajectoire. Il impose la mise en place d'un gabarit de sécurité de tir et ne peut être utilisé pour reproduire uniquement l'environnement du tir.

Si on considère maintenant les munitions destinées à reproduire l'environnement d'un tir, on connaît les munitions dites "à blanc" qui ne comportent pas de projectile. Ces munitions ont pour inconvénient d'imposer l'adjonction sur l'arme de dispositifs auxiliaires pour permettre en particulier le réarmement.

On connaît également les munitions dites "break up" qui tirent un projectile comportant un chargement en poudre d'acier ou de tungstène disposé à l'intérieur d'une enveloppe fragile. Ce projectile éclate à la sortie du tube sous l'effet des forces d'inertie centrifuge. Les brevets US3338167 et CH445341 décrivent de telles munitions, qui présentent l'avantage de pouvoir être tirées sans modifier l'arme.

Cependant un projectile "break up" présente des inconvénients. Tout d'abord il est d'un coût important, car il nécessite la réalisation d'un chargement en poudre métallique présentant des caractéristiques mécaniques bien définies.

Ce chargement doit en particulier être suffisamment dense et compact pour assurer la tenue mécanique du projectile, mais il doit quand même se disperser facilement à la sortie du tube de l'arme.

La tenue au stockage d'un tel chargement est aléatoire et il arrive ainsi que les poudres métalliques s'oxydent, ce qui nuit au comportement du projectile dans le tube et à la sortie de ce dernier.

De plus on constate fréquemment que ces projectiles éclatent à l'intérieur du tube de l'arme, provoquant ainsi une détérioration rapide de celui-ci.

Enfin la poudre dense qui se trouve dispersée au voisinage de la bouche de l'arme risque de venir dégrader les optiques de visée, voire même de blesser les personnels.

Le document DE3819251 décrit une balle dont le corps est formé de plusieurs secteurs métalliques collés qui restent solidaires sur trajectoire et ne se séparent qu'à l'impact sur une cible.

C'est le but de l'invention que de proposer un projectile d'exercice se désintégrant à la sortie du tube de l'arme mais ne présentant pas les inconvénients des projectiles "Break up" selon l'état de la technique.

Ainsi le projectile selon l'invention est peu coûteux et ne dégrade pas le tube de l'arme. Il présente également une excellente tenue au stockage même dans les environnements climatiques les plus sévères.

L'invention a également pour objet un procédé de fabrication particulièrement avantageux pour un tel projectile d'exercice.

Ainsi l'invention a pour objet un projectile d'exercice comprenant un corps formé par l'assemblage de plusieurs secteurs et un culot présentant un logement destiné à recevoir les différents secteurs, projectile caractérisé en ce que les secteurs sont réalisés en une matière du type thermoplastique et en ce qu'il comporte des moyens assurant un maintien de l'assemblage des secteurs pendant les phases de manipulation, moyens conçus de façon à libérer les secteurs à la sortie du tube d'une arme lors du tir du projectile.

Selon divers mode de réalisation les moyens de maintien peuvent comprendre une coiffe entourant une partie avant du projectile.

La coiffe peut porter un bourrelet qui pénètre dans une gorge annulaire aménagée sur les secteurs et assure la fixation de la coiffe sur ces derniers.

Selon divers modes de réalisation, les moyens de maintien peuvent comprendre:
- un manchon entourant une partie avant du projectile, manchon réalisé en un matériau thermorétractable,
- au moins un point de soudure entre deux secteurs contigus,
- au moins une saillie solidaire d'un secteur et coopérant avec une rainure aménagée sur un secteur contigu au précédent, rainure ayant une forme complémentaire de celle de la saillie,
- une zone centrale formée d'une seule pièce avec au moins deux secteurs régulièrement répartis angulairement et formant un premier groupe de secteurs.

Dans ce dernier cas, le premier groupe de secteurs délimite des logements dans lesquels sont disposés les autres secteurs, et ces derniers qui constituent un deuxième groupe de secteurs sont maintenus solidaires des précédents par une coiffe.

Le deuxième groupe de secteurs peut être formé d'une seule pièce avec la coiffe.

Selon un mode particulier de réalisation, les secteurs sont soudés deux par deux le long de leurs arêtes de contact externes.

L'invention a également pour objet un procédé de fabrication d'un projectile comportant les étapes suivantes:
- regroupement des secteurs de façon à constituer le corps de projectile,
- positionnement d'au moins une zone avant du corps de projectile dans un outillage destiné à chauffer sa surface externe à une température suffisante pour faire fondre localement le matériau des secteurs et les souder le long de leurs arêtes de contact externe,
- refroidissement du corps,
- assemblage du corps de projectile et du culot.

Selon une variante avantageuse, on réalise par une seule opération de moulage les différents secteurs, tous reliés en étoile par leurs extrémités effilées.

L'invention sera mieux comprise à la lecture de la description qui va suivre de divers modes de réalisation description faite en référence aux dessins annexés et dans lesquels:
- les figures 1a et 1b représentent un projectile suivant un premier mode de réalisation de l'invention, la figure 1a étant une coupe longitudinale axiale et la figure 1b une coupe transversale suivant le plan AA de la figure 1a,
- les figures 2a et 2b représentent un projectile suivant un deuxième mode de réalisation de l'invention, la figure 2b étant une coupe transversale suivant le plan BB de la figure 2a,
- les figures 3a et 3b représentent un projectile suivant un troisième mode de réalisation de l'invention, la figure 3b étant une coupe transversale suivant le plan CC de la figure 3a,
- les figures 4a et 4b représentent un projectile suivant un quatrième mode de réalisation de l'invention, la figure 4b étant une coupe transversale suivant le plan DD de la figure 4a et la figure 4a étant une coupe suivant le plan EE de la figure 4b,
- les figures 5a et 5b représentent un projectile suivant un cinquième mode de réalisation de l'invention, la figure 5b étant une coupe transversale suivant le plan FF de la figure 5a et la figure 5a étant une coupe suivant le plan GG de la figure 5b,
- les figures 6a et 6b représentent un projectile suivant un sixième mode de réalisation de l'invention, la figure 6b étant une coupe transversale suivant le plan HH de la figure 6a et la figure 6a étant une coupe suivant le plan II de la figure 6b.
- les figures 7a et 7b représentent un projectile suivant un septième mode de réalisation de l'invention, la figure 7b étant une coupe transversale suivant le plan JJ de la figure 7a et la figure 7a étant une coupe suivant le plan KK de la figure 7b.
- la figure 8 schématise les différentes étapes d'un procédé de fabrication du projectile selon les figures 7a et 7b.

En se reportant aux figures 1a et 1b, un projectile d'exercice 1 selon un premier mode de réalisation de l'invention comprend un corps 2 formé par l'assemblage de six secteurs identiques 3a, 3b, 3c, 3d, 3e et 3f.

Chaque secteur est délimité par deux plans sécants 4a, 4b qui forment un angle de 60°. Ainsi, après assemblage, chaque secteur se trouve en contact avec deux secteurs voisins au niveau de ses plans sécants. L'absence d'espace vide entre les secteurs assure une excellente rigidité du projectile.

Le projectile comporte également un culot 5 qui présente un logement 6 destiné à recevoir les secteurs 3. Le culot 5 porte un renflement annulaire 7 qui constitue une ceinture destinée à venir réaliser l'étanchéité aux gaz propulsifs dans le tube de l'arme. Le culot porte également un sillon annulaire 8 destiné à permettre la solidarisation du projectile sur un étui de charge propulsive (non représenté).

Le culot 5 présente un rebord interne 9 qui pénètre dans une gorge 10 aménagée sur le corps 2. Ce rebord assure la solidarisation du culot et du corps.

La fonction principale du culot est d'assurer l'étanchéité aux gaz propulsifs dans le tube de l'arme, cela d'une part grâce à la ceinture 7, et d'autre part grâce à la paroi de fond 11 du culot qui empêche les gaz de pénétrer entre les différents secteurs.

Les secteurs et le culot sont réalisés en une matière plastique du type thermoplastique. Ces éléments sont obtenus par exemple par injection. Ce matériau permet une bonne tenue du projectile aux différentes contraintes de température et d'humidité rencontrées au cours du stockage.

Différentes matières thermoplastiques peuvent être envisagées. On pourra par exemple choisir parmi les matériaux suivants: Polyéthylène, Polyamide, Polypropylène, Polystyrène, Polycarbonate, Polyphenylène Oxyde et Acrylonitrile Butadiène Styrène.

Le projectile comporte des moyens assurant un maintien de l'assemblage des secteurs pendant les phases de transport et manipulation.

Ces moyens permettent de garantir la tenue du projectile aux vibrations et autres contraintes mécaniques rencontrées lors du transport ou du chargement de l'arme.

Selon le premier mode de réalisation décrit ici, ces moyens comprennent un point de soudure 12 qui solidarise les différents secteurs au niveau d'une partie avant 13 du projectile.

Cette soudure pourra être réalisée en chauffant localement la partie avant 13 du projectile.

Les moyens de maintien sont conçus de façon à libérer les secteurs à la sortie du tube d'une arme lors du tir du projectile. La tenue mécanique de la soudure n'est pas suffisante pour résister aux contraintes développées lors du tir.

Après rupture de la soudure les secteurs peuvent s'écarter, ils restent cependant maintenus par le tube de l'arme, mais ils s'écartent à la sortie de ce dernier par suite des efforts aérodynamiques qui s'exercent sur le projectile (efforts auxquels s'ajoutera la force centrifuge dans le cas du tir à partir d'une arme à tube rayé).

On voit ainsi que par un dimensionnement approprié des moyens de maintien, il est possible de concevoir un projectile d'exercice destiné au tir dans un tube lisse. Les projectiles connus de type "break up", et qui sont cités dans le préambule, ne peuvent au contraire être rompus que lors du tir dans un tube rayé.

Du fait de la légèreté de la matière plastique, les secteurs sont rapidement freinés après leur séparation à la sortie du tube. Ils se trouveront dispersés à une faible distance de l'arme (de l'ordre de 50 m pour un calibre de 20 millimètres).

On voit donc les avantages apportés par l'invention sur les munitions connues du type "Break up": la tenue dans le tube est excellente car les secteurs constituent un corps de projectile rigide, l'éclatement à la sortie du tube de l'arme est garanti car les moyens de maintien sont dimensionnés à cet effet. Le tube de l'arme n'est pas détérioré par les secteurs et l'énergie de ces derniers après dispersion est insuffisante pour détériorer les optiques ou pour blesser les servants de l'arme.

Le montage du projectile est réalisé de la façon suivante:
- les secteurs sont assemblés de façon à constituer le corps 2, qui est ensuite disposé dans un outillage présentant une forme complémentaire,
- le culot est mis en place sur la partie arrière du corps par déformation élastique,
- le projectile est retiré de l'outillage et la soudure 12 est réalisée par chauffage de la partie avant 13.

Un tel projectile est peu coûteux à réaliser.

A titre de variante les moyens de maintien peuvent être constitués uniquement par le culot lui même qui présentera alors une longueur suffisante pour assurer le maintien des secteurs.

Dans les autres modes de réalisation qui vont être maintenant décrits en référence aux figures 2 à 6, certains éléments constitutifs du projectile porteront les mêmes numéros que ceux décrits en référence aux figures 1a et 1b.

Ces éléments ne seront pas décrits plus en détail lorsqu'ils sont structurellement identiques à ceux décrits précédemment.

Les figures 2a et 2b montrent un deuxième mode de réalisation dans lequel les moyens de maintien comprennent un manchon 14 réalisé en une matière plastique du type thermorétractable. Un tel matériau est connu de l'homme du métier. Il est possible ainsi de mettre en place un manchon d'un diamètre supérieur à celui du corps 2, puis de chauffer ce manchon pour réduire son diamètre de telle façon qu'il vienne en appui serré sur le corps 2.

Il est possible avec cette variante de moduler de façon précise la résistance des moyens de liaison en jouant sur la longueur du manchon 14.

Les figures 3a et 3b montrent un troisième mode de réalisation dans lequel les moyens de maintien comprennent une coiffe 15 réalisée en matière plastique (par exemple du même type que celle constituant le corps).

La coiffe 15 entoure complètement la partie avant du projectile. Elle comporte à sa partie arrière un bourrelet 16 qui pénètre dans une gorge annulaire 17 aménagée sur les secteurs 3. Le bourrelet assure la fixation de la coiffe 15 sur les secteurs constituant le corps de projectile. Le montage de la coiffe s'effectue par déformation élastique de cette dernière.

On définira l'épaisseur de la coiffe en fonction de la résistance souhaitée pour les moyens de liaison. Il sera possible en particulier de prévoir des amorces de ruptures sur la coiffe, par exemple des amincissements longitudinaux régulièrement répartis angulairement.

La coiffe est un moyen de liaison permettant d'assurer une tenue mécanique aux contraintes d'environnement qui est meilleure que celle du point de soudure décrit précédemment.

La coiffe présente également pour avantage d'empêcher l'humidité ou bien les poussières de pénétrer entre les secteurs.

Les figures 4a et 4b montrent un quatrième mode de réalisation dans lequel les moyens de maintien comprennent d'une part une coiffe 15 réalisée en matière plastique et d'autre part des saillies 18, solidaires des différents secteurs et qui coopèrent avec des rainures 19 aménagées sur les secteurs. Les rainures 19 ont une forme complémentaire de celles des saillies 18.

La coiffe est identique à celle décrite en référence aux figures 3a et 3b et ne sera pas décrite plus en détail.

Chaque secteur 3 porte une rainure 19 sur un de ses plans sécants 4a et une saillie 18 sur l'autre plan sécant 4b.

Rainures et saillies s'étendent sensiblement sur toute la longueur de chaque secteur comme cela est visible sur la figure 4a.

On pourra jouer à la fois sur les dimensions des saillies 18 et sur l'épaisseur de la coiffe 15 pour moduler la résistance des moyens de liaison.

Rainures et saillies permettent également d'améliorer la tenue mécanique aux contraintes d'environnement de l'assemblage des secteurs.

Il est possible à titre de variante de ne pas prévoir de coiffe 15 et d'assurer le maintien des secteurs uniquement au moyen des saillies 18 et des rainures 19.

Les figures 5a et 5b montrent un cinquième mode de réalisation dans lequel les moyens de maintien comprennent d'une part une coiffe 15 (identique à celle décrite en référence aux figures 3a et 3b) et d'autre part une zone centrale 20 qui est formée d'une seule pièce avec les trois secteurs 3a, 3c et 3e et qui s'étend sur sensiblement toute la longueur de ces derniers.

Ces trois secteurs sont régulièrement répartis angulairement, ils forment ce qui sera appelé par la suite le premier groupe de secteurs.

Le premier groupe de secteur délimite des logements 21 dans lesquels sont disposés les secteurs 3b, 3d et 3f (qui constituent ce qui sera appelé par la suite le deuxième groupe de secteurs).

La coiffe permet de rendre solidaires le premier et le deuxième groupe de secteurs.

Il est possible de jouer sur les dimensions de la zone centrale 20, ainsi que sur l'épaisseur de la coiffe pour moduler la résistance des moyens de liaison.

Les figures 6a et 6b montrent un sixième mode de réalisation analogue au précédent mais dans lequel le deuxième groupe de secteurs (qui est constitué des secteurs 3b, 3d et 3f) est formé d'une seule pièce avec la coiffe 15.

Le premier groupe de secteurs, constitué par les secteurs 3a, 3c et 3e reliés par la zone centrale 20, se loge donc à l'intérieur de la coiffe 15 qui porte le deuxième groupe de secteurs.

Ce mode particulier de réalisation permet un montage particulièrement aisé du projectile puisque seules deux opérations sont nécessaires:
- mise en place du premier groupe de secteurs dans la coiffe,
- fixation du culot.

On modulera la résistance des moyens de liaison en jouant sur les dimensions de la zone centrale 20 et sur l'épaisseur de la coiffe 15 en regard du premier groupe de secteurs.

Il sera en particulier possible d'aménager sur la coiffe 15 des amorces de ruptures longitudinales disposées dans le prolongement des plans sécants 4a et 4b des secteurs du deuxième groupe.

D'autres variantes sont possibles sans sortir du cadre de l'invention. Ainsi il est possible de combiner entre eux les différents moyens de maintien décrits précédemment. Par exemple:
- associer soudure 12 et manchon thermorétractable 14,
- associer les saillies 18 et rainures 19 avec une soudure ou un manchon thermorétractable,
- remplacer, dans la variante des figures 5a et 5b, la coiffe par une soudure ou un manchon thermorétractable.

Les figures 7a et 7b montrent un septième mode de réalisation d'un projectile selon l'invention.

Ce mode de réalisation est une variante du mode décrit en référence aux figures 1a et 1b.

Le corps 2 du projectile 1 est encore formé par l'assemblage de six secteurs identiques 3a, 3b, 3c, 3d, 3e et 3f.

Les secteurs sont tous solidaires au niveau de leurs extrémités effilées par une liaison 22 en matière plastique obtenue par moulage avec les secteurs.

Les secteurs sont également soudés deux par deux le long des arêtes de contact externes 23 des plans sécants 4a, 4b.

Ces soudures longitudinales 24 s'étendent le long du corps 2 du projectile depuis sa partie avant 13 jusqu'au renflement annulaire 7 du culot 5. Elles sont obtenues en chauffant le corps 2 le long des arêtes de contact externes 23 des plans sécants 4a, 4b.

Les soudures 24 s'étendent aussi radialement sur une certaine épaisseur vers l'intérieur du projectile.

Elles constituent les moyens de maintien de l'assemblage des secteurs et leur épaisseur est choisie par l'homme du métier en fonction de la résistance mécanique souhaitée pour ces moyens de maintien.

Comme dans les variantes précédentes, un culot 5 reçoit les secteurs 3 dans un logement 6.

Cette variante présente l'avantage d'assurer une bonne tenue mécanique de l'assemblage des secteurs au cours de phases de transport ou de chargement de l'arme.

Elle permet également, avec un nombre de pièces réduit donc un faible coût de fabrication, d'empêcher l'humidité ou bien les poussières de pénétrer entre les secteurs. Les soudures longitudinales jouent ainsi le même rôle que la coiffe 15 décrite dans les modes de réalisation précédents.

La figure 8 schématise les différentes étapes d'un procédé de fabrication du projectile selon ce dernier mode de réalisation.

On fabrique tout d'abord (étape A), par une seule opération de moulage dans un moule approprié non représenté, tous les secteurs destinés à former le corps de projectile.

Les différents secteurs 3a, 3b, 3c, 3d, 3e et 3f sont ainsi tous reliés en étoile par la liaison 22 au niveau de leurs extrémités effilées.

On regroupe ensuite les secteurs (étape B) de façon à constituer le corps 2 de projectile.

Une zone avant 2a du corps 2 est placée à l'intérieur d'un outillage 26 destiné à chauffer sa surface externe (étape C).

L'outillage 26 comporte à cet effet un logement de forme complémentaire de celle de la zone avant 2a du corps de projectile, ainsi la chaleur est communiquée de façon homogène sur l'ensemble de la surface externe de la zone avant 2a.

L'outillage 26 est défini de façon à porter la zone avant 2a à une température suffisante pour faire fondre localement le matériau des secteurs, ce qui permet de les souder le long de leurs arêtes de contact externe 23.

Différentes technologies peuvent être utilisées pour l'outillage chauffant 26. On pourra par exemple utiliser un four électrique relié à une source d'énergie 25.

On pourrait également utiliser un four dans lequel circulerait un fluide caloporteur, ou encore tremper des manchons outillages 26 portant le corps de projectile dans un bain thermostaté.

L'homme du métier choisira la température de soudure et la durée pendant laquelle le corps de projectile est maintenu à cette température en fonction, d'une part des caractéristiques de la matière thermoplastique utilisée et d'autre part de l'épaisseur souhaitée pour les soudures 24 (donc de la résistance mécanique des moyens de liaison).

On note en effet que pour une température de chauffage donnée, l'épaisseur de la soudure croît avec la durée pendant laquelle le corps de projectile est maintenu à la température considérée.

Après refroidissement du corps 2, il est retiré de l'outillage 26 (étape D1).

Le croquis D1 ne représente plus les séparations entre secteurs sur le corps de projectile, les soudures 24 donnent en effet à la partie avant 2a du corps une surface externe lisse.

Un culot 5 est réalisé par ailleurs par moulage (étape D2).

On assemble enfin le corps 2 de projectile et le culot 5 (étape E).

Ce procédé de fabrication est particulièrement économique et adapté à une production en grande série des projectiles selon l'invention.

## Revendications

1. Projectile d'exercice (1) comprenant un corps (2) formé par l'assemblage de plusieurs secteurs (3) et un culot (5) présentant un logement (6) destiné à recevoir les différents secteurs, caractérisé en ce que les secteurs sont réalisés en une matière du type thermoplastique et en ce qu'il comporte des moyens assurant un maintien de l'assemblage des secteurs (3) pendant les phases de manipulation, moyens conçus de façon à libérer les secteurs à la sortie du tube d'une arme lors du tir du projectile.

2. Projectile selon la revendication 1, caractérisé en ce que les moyens de maintien comprennent une coiffe (15) entourant une partie avant du projectile (1).

3. Projectile selon la revendication 2, caractérisé en ce que la coiffe (15) porte un bourrelet (16) qui pénètre dans une gorge annulaire (17) aménagée sur les secteurs (3) et assure la fixation de la coiffe sur ces derniers.

4. Projectile selon la revendication 1, caractérisé en ce que les moyens de maintien comprennent un manchon (14) entourant une partie avant du projectile (1), manchon réalisé en un matériau thermorétractable.

5. Projectile selon une des revendications 1 à 4, caractérisé en ce que les moyens de maintien comprennent au moins une saillie (18) solidaire d'un secteur et coopérant avec une rainure (19) aménagée sur un secteur contigu au précédent, rainure ayant une forme complémentaire de celle de la saillie.

6. Projectile selon une des revendications 1 à 5, caractérisé en ce que les moyens de maintien comprennent une zone centrale (20) formée d'une seule pièce avec au moins deux secteurs régulièrement répartis angulairement et formant un premier groupe de secteurs.

7. Projectile selon la revendication 6, caractérisé en ce que le premier groupe de secteurs délimite des logements (21) dans lesquels sont disposés les autres secteurs, ces derniers qui constituent un deuxième groupe de secteurs étant maintenus solidaires des précédents par une coiffe (15).

8. Projectile selon la revendication 7, caractérisé en ce que le deuxième groupe de secteurs est formé d'une seule pièce avec la coiffe (15).

9. Projectile selon la revendication 1, caractérisé en ce que les moyens de maintien comprennent au moins un point de soudure (12) entre deux secteurs (3) contigus.

10. Projectile selon la revendication 9, caractérisé en ce que les secteurs (3) sont soudés deux par deux le long de leurs arêtes de contact externes (23).

11. Procédé de fabrication d'un projectile selon la revendication 10, caractérisé par les étapes suivantes:
- on regroupe les secteurs (3) de façon à constituer le corps de projectile,
- on positionne au moins une zone avant (2a) du corps de projectile dans un outillage (26) destiné à chauffer sa surface externe à une température suffisante pour faire fondre localement le matériau des secteurs (3) et les souder le long de leurs arêtes de contact externe (23), - on refroidit le corps (2),
- on assemble le corps (2) de projectile et le culot (5).

12. Procédé de fabrication selon la revendication 11, caractérisé en ce qu'on réalise par une seule opération de moulage les différents secteurs (3), tous reliés en étoile par leurs extrémités effilées.

## Patentansprüche

1. Übungsgeschoß (1) bestehend aus einem Körper (2), gebildet aus einem Gefüge aus mehreren Abschnitten (3) und einem Hülsenboden (5) mit einem Hohlraum (6), in dem die verschiedenen Abschnitte aufgenommen werden, dadurch gekennzeichnet, daß die Abschnitte aus Thermoplastwerkstoff hergestellt werden, und darin, daß es Mittel enthält, die ein Halten des Gefüges aus den Abschnitten (3) während der Handhabung gewährleistet und so konzipiert sind, daß die Abschnitte am Waffenrohrausgang beim Abschießen des Geschosses freigegeben werden.

2. Geschoß gemäß Anspruch 1, dadurch gekennzeichnet, daß zu den Haltemitteln eine Haube (15) gehört, die den Vorderteil des Geschosses (1) umgibt.

3. Geschoß gemäß Anspruch 2, dadurch gekennzeichnet, daß die Haube (15) mit einem Wulst (16) versehen ist, der sich in eine Ringnut (17) auf den Sektoren (3) einfügt und die Befestigung der Haube auf den Sektoren gewährleistet.

4. Geschoß gemäß Anspruch 1, dadurch gekennzeichnet, daß zu den Haltemitteln ein Stutzen (14) gehört, der den Vorderteil des Geschosses (1) umgibt und aus wärmeschrumpfendem Material hergestellt wird.

5. Geschoß gemäß einem der Ansprüche 1 bis 4, dadurch gekennzeichnet, daß die Haltemittel mindestens einen Vorsprung (18) aufweisen, der mit einem Abschnitt fest verbunden ist und mit einer Rille (19) zusammenwirkt, die auf einem Abschnitt neben dem vorhergehenden Abschnitt vorgesehen ist, und die eine zum Vorsprung komplementäre Form hat.

6. Geschoß gemäß einem der Ansprüche 1 bis 5, dadurch gekennzeichnet, daß zu den Haltemitteln eine Mittenzone (20) bestehend aus einem Stück mit mindestens zwei winkelig regelmäßig angeordneten Abschnitten gehört, die eine erste Abschnittegruppe bilden.

7. Geschoß gemäß Anspruch 6, dadurch gekennzeichnet, daß die erste Abschnittegruppe Hohlräume (21) abgrenzt, in welchen die anderen Abschnitte, die die zweite Abschnittegruppe bilden, untergebracht werden. Die beiden Abschnittegruppen werden von einer Haube (15) zusammengehalten.

8. Geschoß gemäß Anspruch 7, dadurch gekennzeichnet, daß die zweite Abschnittegruppe mit der Haube aus einem Stück (15) geformt wird.

9. Geschoß gemäß Anspruch 1, dadurch gekennzeichnet, daß zu den Haltemitteln mindestens eine Punktschweißung (12) zwischen den nebeneinanderliegenden Abschnitten (3) gehört.

10. Geschoß gemäß Anspruch 9, dadurch gekennzeichnet, daß die Abschnitte (3) in Paaren entlang ihrer äußeren Berührungskanten (23) zusammengeschweißt sind.

11. Herstellungsverfahren für ein Geschoß gemäß Anspruch 10, das sich durch folgende Fertigungsschritte auszeichnet:
- die Abschnitte (3) werden so gruppiert, daß die den Geschoßkörper bilden,
- Positionieren von mindestens einer Vorderzone (2a) des Geschoßkörpers in einem Werkzeug (26), das die Außenfläche auf eine ausreichende Temperatur bringt, so daß der Werkstoff der Abschnitte (3) lokal schmilzt und die Abschnitte entlang ihrer äußeren Berührungskanten (23) zusammenschweißt.
- Abkühlen, des Körpers (2),
- Zusammenbauen des Geschoßkörpers (2) und des Hülsenbodens (5).

12. Herstellungsverfahren gemäß Anspruch 11, dadurch gekennzeichnet, daß man in einem Formarbeitsgang die verschiedenen Abschnitte (3) formt, die alle sternförmig durch ihre spitz zulaufenden Enden verbunden sind.

## Claims

1. A practice projectile (1) comprising a body (2) formed by assembling several segments (3) and a base (5) having a housing (6) designed to accommodate these segments, characterised in that the segments are made of a thermo-plastic type material and in that it comprises means to hold the segment (3) assembly together during the handling phases, means designed so as to free the segments upon exiting from the barrel of a weapon during firing of the projectile.

2. A projectile according to Claim 1, characterised in that the holding means comprise a nose cap (15) surrounding a front part of the projectile (1).

3. A projectile according to Claim 2, characterised in that the nose cap (15) has a flange (16) which penetrates into a ring-shaped groove (17) arranged on the segments (3) thereby fastening the nose cap to the latter.

4. A projectile according to Claim 1, characterised in that the holding means comprise a sleeve (14) surrounding a front part of the projectile (1), a sleeve made of a heat-shrinkable material.

5. A projectile according to one of Claims 1 to 4, characterised in that the holding means comprise at least one protrusion (18) integral with a segment and working in conjunction with a groove (19) arranged on a contiguous segments to the previous one, a groove of a matching shape to that of the protrusion.

6. A projectile according to one of Claims 1 to 5, characterised in that the holding means comprise a central section (20) formed in a single piece with at least t<o segments evenly distributed at an angle and forming a first group of segments.

7. A projectile according to Claim 6, characterised in that the first group of segments marks out housing (21) in which the other segments are placed, the latter, which form a second group of segments, being joined to the former by means of a nose cap (15).

8. A projectile according to Claim 7, characterised in that the second group of segments is formed in a single piece with the nose cap (15).

9. A projectile according to Claim 1, characterised in that the holding means comprise at least one spot weld (12) between two contiguous segments (3).

10. A projectile according to Claim 9, characterised in that the segments (3) are welded two by two along their outer contact edges (23).

11. A production process for a projectile according to Claim 10, characterised by the following steps :
- the segments (3) are grouped together so as to form the projectile body,
- at least a front section (2a) of the projectile body is placed in a tooling (26) designed to heat its outer surface to a high enough temperature to make the constitutive material of the segments (3) melt locally and weld them along their outer contact edges (23),
- the body (2) is cooled,
- the projectile body (2) and the base (5) are assembled.

12. A production process according to Claim 11, characterised in that the various segments (3) are made in a single operation by casting and are joined together in a star shape by their tips.
